# EUROPÄISCHE PATENTSCHRIFT

(11) **EP 2 237 902 B1**
(45) Veröffentlichungstag und Bekanntmachung des Hinweises auf die Patenterteilung: **24.08.2011**
(21) Anmeldenummer: 09708830.6
(22) Anmeldetag: 16.01.2009
(51) Int. Cl.: B21C 47/00, B21C 47/08

(54) **VERFAHREN UND BIEGEEINRICHTUNG ZUM PROGRESSIVEN ANBIEGEN EINES METALLBANDES IM EINLAUFBEREICH EINER DORNLOSEN BANDHASPELEINRICHTUNG**
METHOD AND BENDING DEVICE FOR PROGRESSIVELY BENDING A METAL STRIP IN THE INLET AREA OF A MANDREL-LESS BAND COILER
PROCÉDÉ ET DISPOSITIF DE FLEXION POUR LA FLEXION PROGRESSIVE D'UN RUBAN MÉTALLIQUE DANS LA ZONE D'ENTRÉE D'UN SYSTÈME D'ENROULAGE DE BANDE SANS MANDRIN

(30) Priorität: 08.02.2008 AT 2072008
(43) Veröffentlichungstag der Anmeldung: 13.10.2010
(73) Patentinhaber: Siemens VAI Metals Technologies GmbH, 4031 Linz (AT)
(72) Erfinder: MINICHMAYR, Robert, A-4470 Enns (AT); SEILINGER, Alois, A-4040 Linz (AT)
(74) Vertreter: Maier, Daniel Oliver
(86) Internationale Anmeldenummer: PCT/EP2009/000267
(87) Internationale Veröffentlichungsnummer: WO 2009/097957

(56) Entgegenhaltungen:
- DE-A1- 2 059 711
- JP-A- 54 148 162
- JP-A- 62 279 021
- US-A- 2 877 821

## Beschreibung

Verfahren und Biegeeinrichtung zum progressiven Anbiegen eines Metallbandes im Einlaufbereich einer dornlosen Bandhaspeleinrichtung:

### Technisches Gebiet

Die Erfindung betrifft ein Verfahren zum progressiven Anbiegen eines Metallbandes, vorzugsweise eines Warmbandes, insbesondere eines warmgewalzten Stahlbandes, im Einlaufbereich einer dornlosen Bandhaspeleinrichtung, wobei das Metallband von drehangetriebenen Biegerollen geführt und gebogen wird. Zur Umsetzung dieses Verfahrens wird eine Biegeeinrichtung zum progressiven Anbiegen eines Metallbandes im Einlaufbereich einer dornlosen Bandhaspeleinrichtung mit mehreren drehangetriebenen Biegerollen vorgeschlagen.

### Stand der Technik

In Walzwerksanlagen wird warmgewalztes wickelfähiges Metallband nach dem Austritt aus einem Walzgerüst oder nach dem Austritt aus dem letzten Walzgerüst einer Walzstraße in einer Bandhaspeleinrichtung zu einem Bund aufgewickelt. Dieser Wickelvorgang kann entweder unter Einbindung eines Haspeldorns oder dornlos erfolgen. Beim dornlosen Wickeln des Metallbandes in einer Bandhaspeleinrichtung-(coilbox) ist es notwendig das einlaufende Metallband in einer Biegeeinrichtung anzubiegen, damit sich in der Bandhaspeleinrichtung ein kompakt gewickelter Bund bilden kann.

Eine eingangsseitig einer Bandhaspeleinrichtung angeordnete Biegeeinrichtung der gattungsbildenden Art ist aus der DE 20 59 711 A1 bereits bekannt. Die Biegeeinrichtung umfasst zwei oberhalb eines Banddurchlaufweges angeordnete angetriebene Biegerollen und eine unterhalb des Banddurchlaufweges angeordnete einstellbare und angetriebene Biegerolle, die sich in Bandlaufrichtung des Metallbandes an einer Wegstrecke zwischen den beiden oberhalb angeordneten Biegerollen befindet. Mit der einstellbaren Biegerolle wird der Anbiegeradius des anzubiegenden Metallbandes eingestellt, wobei wechselnde Banddicken berücksichtigt werden können. üblicherweise ist den angetriebenen oberen Biegerollen eine gemeinsame Antriebseinheit mit einem Verteilergetriebe und der unteren Biegerolle ein Einzelantrieb zugeordnet. Da das Metallband bei seinem Transport durch die Biegeeinrichtung an den jeweiligen Berührungslinien mit den Biegerollen unterschiedliche Krümmungsradien aufweist, tritt örtlich Schlupf zwischen der Biegerolle und dem Metallband auf, der zu Oberflächenbeschädigung (Riefenbildung) am Metallband führt.

Aus der JP 62-279021 A2 ist es bereits bekannt, die Banddicke des Metallbandes als Kriterium für die Bemessung unterschiedlicher Antriebsgeschwindigkeiten für die einzelne untere Biegerolle und für die auslaufseitige obere Biegerolle des Biegegerüstes heranzuziehen. Hierbei wird vorausgesetzt, dass das angebogene Metallband an der Kontaktlinie mit den beiden Biegerollen Krümmungsradien mit einem gemeinsamen Momentanpol aufweist. Diese Annahme entspricht allerdings nicht der Realität des Bandverlaufes entlang des durch die Positionen der Biegerollen vorgegebenen Banddurchlaufweges.

Ein Verfahren gemäß dem Oberbegriff des Anspruchs 1 ist z.B. aus der US-A-2877821 bekannt. **Darstellung der Erfindung**

Aufgabe der vorliegenden Erfindung ist es daher die Nachteile des bekannten Standes der Technik zu vermeiden und ein Verfahren sowie eine Biegeeinrichtung vorzuschlagen, bei denen Schlupf zwischen dem Metallband und den Anbiegerollen und daraus resultierend Oberflächenbeschädigungen am Metallband weitestgehend vermieden werden.

Diese Aufgabe wird durch die Merkmale der unabhängigen Ansprüche 1 und 6 gelöst. Vorteilhafte Ausführungsformen finden sich in den abhängigen Patentansprüchen.

Bei einem Verfahren der eingangs genannten Art wird die Umfangsgeschwindigkeit aller angetriebenen Biegerollen an der jeweiligen Berührungslinie mit der Metallbandoberfläche auf die Oberflächengeschwindigkeit des Metallbandes an der Berührungslinie eingestellt .

Der Banddurchlaufweg des Metallbandes zwischen den Biegerollen ist nicht nur durch die Position der Biegerollen zueinander bestimmt, sondern wird auch durch Zulaufbedingungen, die sich aus dem letzten Walzgerüst oder dem Zuführrollgang ergeben, und durch Ablaufbedingungen bzw. durch Rückwirkungen aus der Bundbildung, wie beispielsweise dem momentanen Bunddurchmesser, wesentlich beeinflusst. Diese komplexen Zusammenhänge bedingen eine Einzelansteuerung der angetriebenen Biegerollen, um für den jeweiligen Betriebszustand optimale Bedingungen einstellen zu können. Dies wird sichergestellt, indem die Umfangsgeschwindigkeit jeder angetriebenen Biegerolle in der Biegeeinrichtung auf die Oberflächengeschwindigkeit des Metallbandes an der jeweiligen Berührungslinie eingestellt oder geregelt wird.

Um dem Werkstoffverhalten und den produktionsbedingten Randbedingungen gerecht zu werden, wird erfindungsgemäß die Oberflächengeschwindigkeit des Metallbandes an der Berührungslinie mit der Biegerolle in Abhängigkeit von den Momentanpositionen der am Anbiegevorgang beteiligten Biegerollen und von Zustandsgrößen des Metallbandes in einem mathematischen Modell bestimmt und in Abhängigkeit davon die Umfangsgeschwindigkeit oder die Drehzahl jeder angetriebenen Biegerolle eingestellt.

Ein gebogenes Metallband weist bei Betrachtung eines Längenabschnittes in Abhängigkeit der aufgebrachten Krümmung an der Bogeninnenseite Stauchungen und an der Bogenaußenseite Dehnungen in den jeweils oberflächennahen Bereichen auf. Dementsprechend umfasst das mathematische Modell eine Rechenvorschrift zur Ermittlung der an der Berührungslinie von angetriebenen- Biegerollen und Metallbandoberfläche auftretenden Dehnungen und Stauchungen und/oder des sich einstellenden Krümmungsradius des Metallbandes und in Abhängigkeit von den errechneten Werten wird die Umfangsgeschwindigkeit oder die Drehzahl jeder angetriebenen Biegerolle bestimmt und eingestellt.

Als systemrelevante Zustandsgrößen des Metallbandes fließen zumindest die Metallbanddicke, die Metallbandtemperatur und die Qualität des Metallbandes, wobei darunter insbesondere die temperaturabhängigen Werkstoffeigenschaften zu verstehen sind, als Vorgabewerte oder als Messwerte in das mathematische Modell ein. Darüber hinaus ist auch der Einlauf- und Auslaufwinkel des Metallbandes in oder aus der Biegeeinrichtung von großer Bedeutung. Speziell der Auslaufwinkel aus der Biegeeinrichtung wird durch den momentanen Bunddurchmesser wesentlich beeinflusst und verändert das Banddurchlaufverhalten in der Biegeeinrichtung.

Als zweckmäßig hat sich hierbei ergeben, die Momentanposition von mindestens einer der Biegerollen während des Haspelvorganges in Abhängigkeit vom stetig anwachsenden Bunddurchmesser des in der Bandhaspeleinrichtung gewickelten Metallbandes einzustellen.

Um einen weitgehend schlupffreien Bandtransport durch die Biegeeinrichtung sicherzustellen, ist es zweckmäßig, dass das momentane Antriebsdrehmoment oder eine dazu korrelierende Größe einer oder mehrerer angetriebenen Biegerollen kontinuierlich gemessen und bei einem Abfall des Antriebsdrehmomentes oder bei Unterschreitung eines Soll-Drehmoment die Drehzahl der Drehantriebe (Antriebsmotoren) bzw. der Biegerollen oder die Umfangsgeschwindigkeit der Biegerollen im Sinne einer Optimierung der Antriebsdrehmomentverteilung verändert oder geregelt wird. Vorzugsweise wird die Drehzahl der Biegerollen und als korrelierende Größe für das Antriebsdrehmoment die Stromaufnahme der Drehantriebe kontinuierlich gemessen und der Regelung zugrunde gelegt. Damit ist es möglich, die Schlupfbedingungen zwischen Biegerollen und Metallband kontinuierlich zu überwachen, zu analysieren und Maßnahmen zur Fehlerbeseitigung einzuleiten. Gegebenenfalls können auch Alarmsignale generiert werden, die im Weiteren ein manuelles Eingreifen ermöglichen.

Bei einer Biegeeinrichtung zum progressiven Anbiegen eines Metallbandes der eingangs genannten Art, welches im Einlaufbereich einer dornlosen Bandhaspeleinrichtung mit mehreren drehangetriebenen Biegerollen ausgerüstet ist, ist jede angetriebene Biegerolle mit einem unabhängig ansteuerbaren Drehantrieb verbunden und allen Drehantrieben eine gemeinsame Steuereinrichtung zur Festlegung individueller Umfangsgeschwindigkeiten oder Drehzahlen für jede Biegerolle zugeordnet. Dadurch ergibt sich die Möglichkeit, unterschiedliche oder sich über einen Wickelzyklus verändernde Biegeradien des Metallbandes an der Berührungslinie der Biegerolle mit der Metallbandoberfläche kontinuierlich zu berücksichtigen und bei einem unvorhersehbaren, plötzlich auftretenden Schlupfverhalten korrigierend einzugreifen. Veränderungen im Schlupfverhalten können durch variable Reibungsbedingungen zwischen Rolle und Metallband entstehen.

Gemäß der Erfindung umfasst die Steuereinrichtung eine Recheneinheit mit mindestens einem mathematischen Modell zur Ermittlung der Drehzahl oder der Umfangsgeschwindigkeit jeder angetriebenen Biegerolle bezogen auf die jeweilige Berührungslinie mit der Metallbandoberfläche, wobei die Drehzahl oder die Umfangsgeschwindigkeit in Abhängigkeit von den Momentanpositionen der am Anbiegevorgang beteiligten Biegerolle und von Zustandsgrößen des Metallbandes ermittelt wird. Das mathematische Modell basiert auf den Grundlagen der Festigkeitslehre und berücksichtigt das Werkstoffverhalten des Metallbandes im elastischen und plastischen Bereich.

Die Biegeeinrichtung umfasst mindestens drei angetriebene, unabhängig voneinander ansteuerbare Biegerollen. Die Ansteuerung der Biegerollen bezieht sich hierbei ausschließlich auf den Drehantrieb der Biegerollen. Zusätzlich ist es durchaus möglich, beispielsweise eingangsseitig der Biegeeinrichtung, mindestens eine weitere Biegerolle oder Transportrolle vorzusehen, die den Metallband-Einlauf stabilisiert.

Jedem Drehantrieb einer Biegerolle sind Messeinrichtungen zur Erfassung der Drehzahl des Drehantriebes oder der Biegerolle und des Antriebsdrehmomentes oder einer dazu korrelierenden Größe des Drehantriebes, sowie ein Regler zur Regelung der Drehzahl der Biegerolle zugeordnet. Die Erfassung des momentanen Antriebsmomentes kann beispielsweise durch eine Stromaufnahmemessung mit einem Stromaufnahmemessgerät erfolgen.

Zur Optimierung des Bandeinlaufes in die Bandhaspeleinrichtung, insbesondere zur Einstellung eines günstigen Anbiegeradius, der für die Ausbildung eines fest gewickelten Bundes maßgeblich ist, ist mindestens eine der angetriebenen Biegerollen in Lagerböcken zur achsparallelen Verlagerung der Biegerolle abgestützt, wobei die Lagerböcke mit einer Verstelleinrichtung verbunden sind und die Verstelleinrichtung ein Stellglied und einen Positionsgeber umfasst und dieses Stellglied mit der Steuereinrichtung wirksam verbunden ist. Den Lagerböcken sind Führungen zugeordnet. Diese Führungen können gleichermaßen an speziellen Führungsblöcken angeordnet sein, die nicht gleichzeitig die Lagerblöcke bilden.

Nach einer bevorzugten Ausführungsform sind zwei obere angetriebene Biegerollen in Lagerblöcken zur achsparallelen Verlagerung der Biegerollen abgestützt. Damit können die beiden oberen Biegerollen so positioniert werden, dass dem durchlaufenden Metallband auslaufseitig eine vorbestimmte Krümmung aufgeprägt wird. Die den Lagerblöcken zugeordneten Verstelleinrichtungen sind unabhängig voneinander ansteuerbar. Vorzugsweise sind die beiden oberen, angetriebenen Biegerollen in einem gemeinsamen Tragrahmen abgestützt und geführt.

### Kurzbeschreibung der Zeichnungen

Weitere Vorteile und Merkmale der vorliegenden Erfindung ergeben sich aus der nachfolgenden Beschreibung nicht einschränkender Ausführungsbeispiele, wobei auf die folgenden Figuren Bezug genommen wird, die folgendes zeigen:
- Fig. 1: eine dornlose Bandhaspeleinrichtung mit einer erfindungsgemäßen Biegeeinrichtung zum Anbiegen eines Metallbandes in einer schematischen Darstellung auslaufseitig eines Walzgerüstes,
- Fig. 2: den progressiv gekrümmten Banddurchlauf des Metallbandes durch die erfindungsgemäße Biegeeinrichtung.

### Ausführung der Erfindung

Figur 1 zeigt in einer schematischen Darstellung die grundsätzliche Anordnung einer Biegeeinrichtung 1 im Einlaufbereich 2 einer dornlosen Bandhaspeleinrichtung 3, die an ein Walzgerüst 4 oder ein letztes Walzgerüst 4 einer Walzstraße anschließt. Ein im Walzgerüst 4 warmgewalztes wickelbares Metallband 5 wird über einen Rollgang 6 und beliebig ausgestaltete Leiteinrichtungen 7 der Biegeeinrichtung 1 zugeführt und während des Durchlaufes durch die Biegeeinrichtung 1 angebogen und mit einer Krümmung versehen, die nach dem Eintritt des Metallbandes in die dornlose Bandhaspeleinrichtung 3 das Aufwickeln des Metallbandes zu einem kompakt gewickelten Bund 8 ermöglicht. Der Bund 8 ist mit strichlierter Linie mit einem kleinen Durchmesser in einer Zwischenposition des Wickelvorganges und mit strichpunktierter Linie mit seinem maximalen Durchmesser angedeutet. Der gewickelte Bund ist während des Wickelvorganges auf zwei drehbaren Stützrollen 10 abgestützt.

Die Biegeeinrichtung 1 umfasst drei drehangetriebene Biegerollen 11, 12, 13, von denen zwei Biegerollen oberhalb und eine Biegerolle unterhalb eines Banddurchlaufweges 14 angeordnet sind. Solcherart wird eine Dreipunktbiegung des durchgeleiteten Metallbandes umgesetzt. Jeder Biegerolle 11, 12, 13 ist ein von einem Elektromotor gebildeter Drehantrieb 15, 16, 17 zugeordnet, wobei die Drehantriebe unabhängig voneinander bedarfsabhängig ansteuerbar sind. Die Drehantriebe sind mit einer für alle Drehantriebe gemeinsamen Steuereinrichtung 18 über Signalleitungen zur Übertragung von Istwerten der Drehantriebe an die Steuereinrichtung und Stellgrößen von der Steuereinrichtung an die Drehantriebe verbunden. Die Biegerollen 11, 12, 13 sind in Lagerböcken 19, 20, 21 drehbar gelagert, die ihrerseits in einem nicht näher dargestellten Gehäuse der Biegeeinrichtung abgestützt sind. Mindestens einer, in der dargestellten Ausführungsform zwei dieser Lagerböcke 19, 20 sind an Führungen 22 zur achsparallelen Verlagerung der Biegerollen 11, 12 verschiebbar abgestützt und mit jeweils einer Verstelleinrichtung 23 zur Umsetzung von Positionsänderungen der Biegerollen 11,12 verbunden. Die Verstelleinrichtungen 23 umfassen jeweils ein von einem Druckmittelzylinder gebildetes Stellglied 24, dem ein Positionsgeber 25 zugeordnet ist. Vom Positionsgeber kann die jeweilige Ist-Position der Biegerolle an die Steuereinrichtung 18 übermittelt werden und Stellgrößen auf das Stellglied 24 aufgeschaltet werden. Mit der geregelten Positionierung der Biegerollen 11, 12 relativ zur weiteren Biegerolle 13 kann die Krümmung des Metallbandes am Ausgang aus der Biegeeinrichtung in Abhängigkeit von verschiedenen Einflussgrößen vorgegeben werden.

Die Erfindung ist keinesfalls auf die Positionierung der oberen Biegerollen 11, 12 relativ zur weiteren Biegerolle 13 beschränkt. Zur Erzielung einer gewünschten Anbiegung des Metallbandes beim Eintritt in die Bandhaspeleinrichtung kann die Einstellung der Biegerollen zueinander mehr oder weniger gleichwirkend durch die Verlagerung einer oder mehrerer die Biegeeinrichtung bildenden Biegerollen erfolgen. Die Anstellung kann hierbei mit verschiedenen konstruktiven Lösungen, beispielsweise linear, wie in Figur 1 dargestellt, oder mit einem Hebel oder einem Hebelsystem erfolgen.

Figur 2 veranschaulicht den Banddurchlauf des progressiv gekrümmten Metallbandes durch die Biegeeinrichtung entlang des Banddurchlaufweges 14. Das gewalzte Metallband verlässt mit der Bandtransportgeschwindigkeit v das Walzgerüst und durchläuft mit dieser Geschwindigkeit die Biegeeinrichtung und tritt mit dieser Bandtransportgeschwindigkeit in die Bandhaspeleinrichtung ein. Die Bandtransportgeschwindigkeit v bezieht sich auf die neutrale Faser des Metallbandes. Je kleiner der Krümmungsradius r, r₁₁, r₁₂, r₁₃ des Metallbandes ist, desto größer sind Dehnungen und Stauchungen, somit Verlängerungen und Verkürzungen des Metallbandes an der Bandoberfläche und im oberflächennahem Bereich des Metallbandes, wodurch es in Relation zur konstanten Bandtransportgeschwindigkeit an der Bogenaußenseite des Metallbandes zu einer Geschwindigkeitserhöhung und an der Bogeninnenseite zu einer Geschwindigkeitsverminderung kommt, die primär von der Banddicke und dem momentanen Krümmungsradius abhängen. Jede Biegerolle 11, 12, 13 ist entlang einer Berührungslinie BL₁₁, BL₁₂, BL₁₃, die in Figur 2 normal zur Bildebene verläuft, in Berührung mit der Bandoberfläche des durchgeleiteten Metallbandes. An den Berührungslinien weist das Metallband momentane Oberflächengeschwindigkeiten V₁₁, V₁₂, V₁₃ auf, die bei unterschiedlichen Krümmungsradien, die sich jeweils aus dem Normalabstand des Momentanpols MP₁₁, MP₁₂, MP₁₃ von der zugehörigen Berührungslinie BL_{11,} BL₁₂, BL₁₃ darstellen, unterschiedlich groß sind. Eine weitgehend schlupffreie Übertragung eines Antriebsmomentes von der angetriebenen Biegerolle auf das Metallband ist jedoch nur möglich, wenn die Oberflächengeschwindigkeit des Metallbandes an der Berührungslinie der Biegerolle mit der Metallbandoberfläche der Umfangsgeschwindigkeit der Biegerolle oder unter Berücksichtigung des Rollendurchmessers der Drehzahl n₁₁, n₁₂, n₁₃ der angetriebenen Biegerolle entspricht.

Es ist keinesfalls eine zwingende Voraussetzung, dass alle Biegerollen der Biegeeinrichtung angetriebene Rollen sind. Es liegt durchaus im Bereich des Schutzumfanges der Erfindung, wenn eine oder mehrere der Biegerollen lediglich mit dem Metallband mitlaufende Rollen bilden, die allerdings einen Beitrag zum Anbiegen des Metallbandes leisten.

Die Steuereinrichtung 18 umfasst eine Recheneinheit 26 (Prozessrechner), in der mindestens ein mathematisches Modell zur Berechnung von Dehnungen und Stauchungen an der Bandoberfläche, beziehungsweise der momentanen Oberflächengeschwindigkeit V₁₁, V₁₂, V₁₃ an den Berührungslinien BL_{11,} BL₁₂, BL₁₃ der Biegerollen mit der Metallbandoberfläche hinterlegt ist. Ausgehend von vorgegebenen oder gemessenen Eingangsgrößen, wie beispielsweise Bandbreite, Banddicke, Stahlqualität, Einlauftemperatur, gewünschtem Anbiegeradius und festliegenden Biegerollenpositionen, werden nach den Grundsätzen der Festigkeitslehre unter Einbeziehung des plastischen Verhaltens des Metallbandes Dehnungen und Stauchungen an der Bandoberfläche, beziehungsweise Werte der momentanen Oberflächengeschwindigkeit an den Berührungslinien der Biegerollen mit der Metallbandoberfläche berechnet. Weiters kann in einem derartigen mathematischen Modell auch eine Optimierung des Banddurchlaufweges und des Anbiegeradius an der austrittsseitigen Biegerolle der Biegeeinrichtung vorgenommen werden. Zusätzlich können Einlauf- und Auslaufbedingungen festgelegt und berücksichtigt werden, die sich beispielsweise durch die Bandlänge im einlaufseitigen Bandverlauf oder durch transportbedingte Kräfte ergeben oder auslaufseitig durch den kontinuierlich anwachsenden Bunddurchmesser auftreten.

Den Drehantrieben ist eine Antischlupfregelung zugeordnet. Hierzu werden die Drehzahlen der einzelnen Biegerollen oder der Drehantriebe und die Stromaufnahmewerte der Drehantriebe kontinuierlich erfasst und Reglern zur Drehzahlregelung zugeführt. Auf die erwartete Oberflächengeschwindigkeit abgestimmte Soll-Drehzahlen der einzelnen Biegerollen können als Erfahrungswerte vorgegeben oder durch das mathematische Modell berechnet sein. Plötzliche Veränderungen in der Stromaufnahme einzelner Biegerollen stellen ein Kriterium für das Auftreten von Schlupf dar und lösen die Regelung aus. Dies kann beispielsweise durch Spannungskorrektursignale erfolgen.

### Bezugszeichenliste:

- 1: Biegeeinrichtung
- 2: Einlaufbereich der Bandhaspeleinrichtung
- 3: Bandhaspeleinrichtung
- 4: Walzgerüst
- 5: Metallband
- 6: Rollgang
- 7: Leiteinrichtung
- 8: Bund
- 10: Stützrollen
- 11, 12, 13: Biegerollen
- 14: Banddurchlaufweg
- 15, 16, 17: Drehantriebe
- 18: Steuereinrichtung
- 19, 20, 21: Lagerböcke
- 22: Führungen des Lagerbockes
- 23: Verstelleinrichtung
- 24: Stellglied
- 25: Positionsgeber
- 26: Recheneinheit
- v: Bandtransportgeschwindigkeit
- r, r₁₁, r₁₂, r₁₃: Krümmungsradius
- V₁₁, V₁₂, V₁₃: momentane Oberflächengeschwindigkeit
- BL₁₁, BL₁₂, BL₁₃: Berührungslinie von Biegerolle und Metallbandoberfläche
- MP₁₁, MP₁₂, MP₁₃: Momentanpol des Krümmungsradius
- n₁₁, n₁₂, n₁₃: Drehzahl der Biegerollen

## Patentansprüche

1. Verfahren zum progressiven Anbiegen eines Metallbandes (5), vorzugsweise eines Warmbandes, im Einlaufbereich einer dornlosen Bandhaspeleinrichtung (3), wobei das Metallband von drehangetriebenen Biegerollen (11, 12, 13) geführt und gebogen wird, wobei die Umfangsgeschwindigkeit aller angetriebenen Biegerollen (11, 12, 13) an der jeweiligen Berührungslinie (BL₁₁, BL₁₂, BL₁₃) mit der Metallbandoberfläche auf die Oberflächengeschwindigkeit (V₁₁, V₁₂, V₁₃) des Metallbandes an der Berührungslinie eingestellt wird, **dadurch gekennzeichnet, dass** die Oberflächengeschwindigkeit (V₁₁, V₁₂, V₁₃) des Metallbandes (5) an der Berührungslinie (BL₁₁, BL₁₂, BL₁₃) mit der Biegerolle (11, 12, 13) in Abhängigkeit von den Momentanpositionen der am Anbiegevorgang beteiligten Biegerolle und von Zustandsgrößen des Metallbandes in einem mathematischen Modell bestimmt wird und in Abhängigkeit davon die Umfangsgeschwindigkeit oder die Drehzahl (n₁₁, n₁₂, n₁₃) jeder angetriebenen Biegerolle eingestellt wird.

2. Verfahren nach Anspruch 1, **dadurch gekennzeichnet, dass** das mathematische Modell eine Rechenvorschrift zur Ermittlung der an der Berührungslinie (BL₁₁, BL₁₂, BL₁₃) von angetriebenen Biegerollen (11, 12, 13) und der Metallbandoberfläche auftretenden Dehnungen und Stauchungen und/oder des sich einstellenden Krümmungsradius (r₁₁, r₁₂, r₁₃) des Metallbandes (5) umfasst und in Abhängigkeit von diesen errechneten Werten die Umfangsgeschwindigkeit oder die Drehzahl (n_{11,} n₁₂, n₁₃) jeder angetriebenen Biegerolle (11, 12, 13) bestimmt und eingestellt wird.

3. Verfahren nach Anspruch 1 oder 2, **dadurch gekennzeichnet, dass** als Zustandsgrößen des Metallbandes zumindest die Metallbanddicke, die Metallbandtemperatur und die Qualität des Metallbandes wie temperaturabhängige Werkstoffeigenschaften als Vorgabewerte oder als Messwerte in das mathematische Modell einfließen.

4. Verfahren nach einem der Ansprüche 1 bis 3, **dadurch gekennzeichnet, dass** die Momentanposition von mindestens einer der Biegerollen (13) während des Haspelvorganges in Abhängigkeit vom stetig anwachsenden Bunddurchmesser des in der Bandhaspeleinrichtung gewickelten Metallbandes eingestellt wird.

5. Verfahren nach einem der Ansprüche 1 bis 4, **dadurch gekennzeichnet, dass** das momentane Antriebsdrehmoment oder eine dazu korrelierende Größe einer oder mehrerer angetriebenen Biegerollen (11, 12, 13) kontinuierlich gemessen und bei einem Abfall des Antriebsdrehmomentes oder bei Unterschreitung eines Soll-Drehmoment die Drehzahl (n₁₁, n₁₂, n₁₃) der Drehantriebe oder die Umfangsgeschwindigkeit der Biegerollen im Sinne einer Optimierung der Antriebsdrehmomentverteilung geregelt wird.

6. Biegeeinrichtung zum progressiven Anbiegen eines Metallbandes (5), vorzugsweise eines Warmbandes, im Einlaufbereich einer dornlosen Bandhaspeleinrichtung (3) mit mehreren drehangetriebenen Biegerollen (11, 12, 13), wobei jede angetriebene Biegerolle (11, 12, 13) mit einem unabhängig ansteuerbaren Drehantrieb (15, 16, 17) verbunden ist und allen Drehantrieben eine gemeinsame Steuereinrichtung (18) zur Festlegung individueller Umfangsgeschwindigkeiten oder Drehzahlen (n₁₁, n₁₂, n₁₃) für jede Biegerolle zugeordnet ist, **dadurch gekennzeichnet, dass** die Steuereinrichtung (18) eine Recheneinheit (26) mit mindestens einem mathematischen Modell zur Ermittlung der Drehzahl (n₁₁, n₁₂, n₁₃) oder der Umfangsgeschwindigkeit jeder angetriebenen Biegerolle (11, 12, 13) bezogen auf die jeweilige Berührungslinie (BL₁₁, BL₁₂, BL₁₃) mit der Metallbandoberfläche umfasst, wobei die Drehzahl oder die Umfangsgeschwindigkeit in Abhängigkeit von den Momentanpositionen der am Anbiegevorgang beteiligten Biegerolle und von Zustandsgrößen des Metallbandes ermittelt wird.

7. Biegeeinrichtung nach Anspruch 6, **dadurch gekennzeichnet, dass** es mindestens drei angetriebene, unabhängig voneinander ansteuerbare Biegerollen (11, 12, 13) umfasst.

8. Biegeeinrichtung nach Anspruch 6 oder 7, **dadurch gekennzeichnet, dass** jedem Drehantrieb (15, 16, 17) einer Biegerolle (11, 12, 13) Messeinrichtungen zur Erfassung der Drehzahl der Biegerolle oder des Drehantriebes und/oder des Antriebsdrehmomentes oder einer dazu korrelierenden Größe des Drehantriebes sowie ein Regler zur Regelung der Drehzahl (n₁₁, n₁₂, n₁₃) und/oder des Antriebsdrehmomentes der Biegerolle zugeordnet sind.

9. Biegeeinrichtung nach einem der Ansprüche 6 bis 8, **dadurch gekennzeichnet, dass** mindestens eine der angetriebenen Biegerollen (11, 12, 13) in Lagerböcken (19, 20) zur achsparallelen Verlagerung der Biegerolle abgestützt ist, dass die Lagerböcke (19, 20) mit einer Verstelleinrichtung (23) verbunden sind und dass die Verstelleinrichtung (23) ein Stellglied (24) und einen Positionsgeber (25) umfasst und dieses Stellglied mit der Steuereinrichtung (18) wirksam verbunden ist.

10. Biegeeinrichtung nach Anspruch 9, **dadurch gekennzeichnet, dass** zwei obere angetriebene Biegerollen (11, 12) in Lagerböcken (19, 20) zur achsparallelen Verlagerung der Biegerollen (11, 12) abgestützt sind.

## Claims

1. Method for progressively bending metal strip (5), preferably a hot strip, in the entry area of a mandrel-less strip coiler (3), the metal strip being guided and bent by rotationally driven bending rollers (11, 12, 13), the circumferential speed of all the driven bending rollers (11, 12, 13) at the respective contact line (BL₁₁, BL₁₂, BL₁₃) with the surface of the metal strip being set to the surface speed (V₁₁, V₁₂, V₁₃) of the metal strip at the contact line, **characterized in that** the surface speed (V₁₁, V_{12,} V₁₃) of the metal strip (5) at the contact line (BL₁₁, BL₁₂, BL₁₃) with Bending roller (11, 12, 13) is determined in a mathematical model in dependence on the positions at a given instant of Bending roller involved in Bending operation and on state variables of the metal strip and, in dependence on this, the circumferential speed or the rotational speed (n₁₁, n₁₂, n₁₃) of each driven bending roller is set.

2. Method according to Claim 1, **characterized in that** the mathematical model comprises a specified computation for determining the extensions and compressions occurring at the contact line (BL₁₁, BL₁₂, BL₁₃) of driven bending rollers (11, 12, 13) and the surface of the metal strip and/or the resultant radius of curvature (r₁₁, r₁₂, r₁₃) of the metal strip (5) and, in dependence on these values calculated, the circumferential speed or the rotational speed (n₁₁, n₁₂, n₁₃) of each driven bending roller (11, 12, 13) is determined and set.

3. Method according to Claim 1 or 2, **characterized in that** the mathematical model includes as state variables of the metal strip in the form of preset values or measured values at least the thickness of the metal strip, the temperature of the metal strip and the quality of the metal strip, such as temperature-dependent properties of the material.

4. Method according to one of Claims 1 to 3, **characterized in that** the position at a given instant of at least one of Bending rollers (13) during the coiling operation is set in dependence on the steadily increasing coil diameter of the metal strip wound in the strip coiler.

5. Method according to one of Claims 1 to 4, **characterized in that** the drive torque at a given instant, or a variable correlating therewith, of one or more driven bending rollers (11, 12, 13) is continuously measured and, if there is a drop in the drive torque or it falls below a desired torque, the rotational speed (n₁₁, n₁₂, n₁₃) of the rotary drives or the circumferential speed of Bending rollers is regulated in the sense of optimizing the drive torque distribution.

6. Bending device for progressively bending metal strip (5), preferably a hot strip, in the entry area of a mandrel-less strip coiler (3) comprising a number of rotationally driven bending rollers (11, 12, 13), each driven bending roller (11, 12, 13) being connected to an independently activatable rotary drive (15, 16, 17) and all the rotary drives being assigned a common control device (18) for fixing individual circumferential speeds or rotational speeds (n₁₁, n₁₂, n₁₃) for each bending roller, **characterized in that** the control device (18) comprises a computing unit (26) with at least one mathematical model for determining the rotational speed (n₁₁, n₁₂, n₁₃) or the circumferential speed of each driven bending roller (11, 12, 13) with respect to the respective contact line (BL₁₁, BL₁₂, BL₁₃) with the surface of the metal strip, the rotational speed or the circumferential speed being determined in dependence on the position at a given instant of the bending roller involved in the bending operation and on state variables of the metal strip.

7. Bending device according to Claim 6, **characterized in that** it comprises at least three driven bending rollers (11, 12, 13) that can be activated independently of one another.

8. Bending device according to Claim 6 or 7, **characterized in that** each rotary drive (15, 16, 17) of a bending roller (11, 12, 13) is assigned measuring devices for recording the rotational speed of Bending roller or of the rotary drive and/or the drive torque, or a variable correlating therewith, of the rotary drive as well as a controller for regulating the rotational speed (n₁₁, n₁₂, n₁₃) and/or the drive torque of Bending roller.

9. Bending device according to one of Claims 6 to 8, **characterized in that** at least one of the driven bending rollers (11, 12, 13) is supported in bearing blocks (19, 20) for the axially parallel displacement of Bending roller, **in that** the bearing blocks (19, 20) are connected to an adjusting device (23) and **in that** the adjusting device (23) comprises an actuating element (24) and a position encoder (25) and this actuating element is operatively connected to the control device (18).

10. Bending device according to Claim 9, **characterized in that** two upper driven bending rollers (11, 12) are supported in bearing blocks (19, 20) for the axially parallel displacement of Bending rollers (11, 12).

## Revendications

1. Procédé pour la flexion progressive d'un ruban métallique (5), de préférence d'un ruban chauffé dans la région d'entrée d'un dispositif d'enroulement de ruban sans mandrin (3), le ruban métallique étant guidé et cintré par des rouleaux de flexion entraînés en rotation (11, 12, 13), la vitesse périphérique de tous les rouleaux de flexion entraînés (11, 12, 13) sur la ligne de contact respective (BL₁₁, BL₁₂, BL₁₃) avec la surface du ruban métallique étant ajustée à la vitesse superficielle (v₁₁, v₁₂, v₁₃) du ruban métallique sur la ligne de contact,
**caractérisé en ce que**
la vitesse superficielle (V₁₁, V₁₂, V₁₃) du ruban métallique (5) sur la ligne de contact (BL₁₁, BL₁₂, BL₁₃) avec le rouleau de flexion (11, 12, 13) est déterminée en fonction des positions instantanées du rouleau de flexion participant à l'opération de flexion et de grandeurs d'état du ruban métallique dans un modèle mathématique, et, en fonction de celle-ci, la vitesse périphérique ou le régime (n₁₁, n₁₂, n₁₃) de chaque rouleau de flexion entraîné est ajusté(e).

2. Procédé selon la revendication 1, **caractérisé en ce que** le modèle mathématique inclut une règle de calcul pour déterminer les étirements et déformations produits sur la ligne de contact (BL₁₁, BL₁₂, BL₁₃) par les rouleaux de flexion entraînés (11, 12, 13) et la surface du ruban métallique et/ou pour déterminer le rayon de courbure (r₁₁, r₁₂, r₁₃) du ruban métallique (5) s'établissant et, en fonction de ces valeurs déterminées, la vitesse périphérique ou le régime (n_{11,} n₁₂, n₁₃) de chaque rouleau de flexion (11, 12, 13) entraîné est déterminé(e) et ajusté(e).

3. Procédé selon la revendication 1 ou 2, **caractérisé en ce que** l'on entre dans le modèle mathématique, en tant que grandeurs d'état du ruban métallique, au moins l'épaisseur du ruban métallique, la température du ruban métallique et la qualité du ruban métallique comme des propriétés des matériaux dépendant de la température, en tant que valeurs prédéfinies ou en tant que valeurs de mesure.

4. Procédé selon l'une quelconque des revendications 1 à 3, **caractérisé en ce que** la position instantanée d'au moins l'un des rouleaux de flexion (13) pendant l'opération d'enroulement est ajustée en fonction du diamètre d'ensemble croissant constamment du ruban métallique enroulé dans le dispositif d'enroulement de ruban.

5. Procédé selon l'une quelconque des revendications 1 à 4, **caractérisé en ce que** le couple d'entraînement instantané ou une grandeur s'y rapportant d'un ou de plusieurs rouleaux de flexion entraînés (11, 12, 13) est mesuré(e) en continu et en cas de chute du couple d'entraînement ou d'une baisse en dessous d'un couple de consigne, le régime (n₁₁, n₁₂, n₁₃) des entraînements en rotation ou la vitesse périphérique des rouleaux de flexion est régulé(e) dans le sens d'une optimisation de la distribution du couple d'entraînement.

6. Dispositif de flexion pour la flexion progressive d'un ruban métallique (5), de préférence d'un ruban chauffé, dans la région d'entrée d'un dispositif d'enroulement de ruban sans mandrin (3), comprenant plusieurs rouleaux de flexion (11, 12, 13) entraînés en rotation, chaque rouleau de flexion (11, 12, 13) étant connecté à un entraînement en rotation (15, 16, 17) pouvant être commandé indépendamment et un dispositif de commande commun (18) étant associé à tous les entraînements en rotation en vue d'établir des vitesses périphériques individuelles ou des régimes individuels (n₁₁, n₁₂, n₁₃) pour chaque rouleau de flexion, **caractérisé en ce que** le dispositif de commande (18) comprend un ordinateur (26) avec au moins un modèle mathématique pour déterminer le régime (n₁₁, n₁₂, n₁₃) ou la vitesse périphérique de chaque rouleau de flexion entraîné (11, 12, 13) par rapport à la ligne de contact respective (BL₁₁, BL₁₂, BL₁₃) avec la surface du ruban métallique, le régime ou la vitesse périphérique étant déterminé(e) en fonction des positions instantanées du rouleau de flexion participant à l'opération de flexion et de grandeurs d'état du ruban métallique.

7. Dispositif de flexion selon la revendication 6, **caractérisé en ce qu'**il comprend au moins trois rouleaux de flexion entraînés (11, 12, 13) pouvant être commandés indépendamment les uns des autres.

8. Dispositif de flexion selon la revendication 6 ou 7, **caractérisé en ce que** l'on associe à chaque entraînement en rotation (15, 16, 17) d'un rouleau de flexion (11, 12, 13) des dispositifs de mesure pour détecter le régime du rouleau de flexion ou de l'entraînement en rotation et/ou du couple d'entraînement ou d'une grandeur à corréler de l'entraînement en rotation ainsi qu'un régulateur pour réguler le régime (n₁₁, n₁₂, n₁₃) et/ou le couple d'entraînement du rouleau de flexion.

9. Dispositif de flexion selon l'une quelconque des revendications 6 à 8, **caractérisé en ce qu'**au moins l'un des rouleaux de flexion entraînés (11, 12, 13) est supporté dans des blocs paliers (19, 20) en vue du décalage d'axe parallèle du rouleau de flexion, **en ce que** les blocs paliers (19, 20) sont connectés à un dispositif de réglage (23) et **en ce que** le dispositif de réglage (23) comprend un actionneur (24) et un détecteur de position (25), et cet actionneur est connecté fonctionnellement au dispositif de commande (18).

10. Dispositif de flexion selon la revendication 9, **caractérisé en ce que** deux rouleaux de flexion supérieurs entraînés (11, 12) sont supportés dans des blocs paliers (19, 20) en vue du décalage d'axe parallèle des rouleaux de flexion (11, 12).
